# EUROPÄISCHE PATENTSCHRIFT

(11) **EP 0 789 141 B1**
(45) Veröffentlichungstag und Bekanntmachung des Hinweises auf die Patenterteilung: **30.05.2001**
(21) Anmeldenummer: 96120227.2
(22) Anmeldetag: 17.12.1996
(51) Int. Cl.: F02M 35/024, F02M 35/10

(54) **Ansaugluftführung für eine Brennkraftmaschine eines Kraftfahrzeuges**
Intake air guide for an internal combustion engine of a vehicle
Guidage d'air d'aspiration pour un moteur à combustion interne d'un véhicule automobile

(30) Priorität: 07.02.1996 DE 19604352; 07.02.1996 DE 19604353
(43) Veröffentlichungstag der Anmeldung: 13.08.1997
(73) Patentinhaber: Bayerische Motoren Werke Aktiengesellschaft, 80788 München (DE)
(72) Erfinder: Nobis, Wolfgang, 80807 München (DE); Pleschberger, Michael, 80809 München (DE)
(74) Vertreter: Bücken, Helmut

(56) Entgegenhaltungen:
- DE-A- 4 408 097
- DE-C- 3 736 777
- FR-E- 59 471
- US-A- 1 641 746
- US-A- 4 419 112

## Beschreibung

Die Erfindung betrifft eine Ansaugluftführung für eine Brennkraftmaschine eines Kraftfahrzeuges mit einem Luft-Beruhigungsraum, insbesondere einer Rohluftschale eines Ansaugluftfilters, gemäß Oberbegriff von Anspruch 1. Eine solche Ansaugluftführung ist beispielsweise in der FR-A-59471 gezeigt.

In ungünstigen Einsatzfällen, insbesondere wenn sich die beispielsweise als sog. Ansaugschnorchel ausgebildete Luft-Eintrittsöffnung der Ansaugluftführung im Frontbereich des Kraftfahrzeuges ziemlich weit unten befindet, kann ein Schwall von Spritzwasser in die Ansaugluftführung gelangen. Dieses Wasser sollte dabei nicht von der Brennkraftmaschine angesaugt werden, sondern möglichst einfach und dabei sicher wieder aus der Ansaugluftführung entfernt werden. Hierfür geeignete Maßnahmen aufzuzeigen, ist Aufgabe der vorliegenden Erfindung.
Die Lösung dieser Aufgabe ist gekennzeichnet durch eine in einer Wand des Beruhigungsraumes vorgesehene, üblicherweise in Schließstellung gehaltene Drehklappe, durch deren Drehachse zwei Flügel gebildet werden, wobei sich der eine Flügel bei Ansammlung von Fremdstoffen, insbesondere Wasser, nach außen öffnet, während der andere Flügel nach innen schwenkt. Vorteilhafte Aus- und Weiterbildungen sind Inhalt der Unteransprüche.

Näher erläutert wird die Erfindung anhand verschiedener bevorzugter Ausführungsbeispiele. Zwei dieser Ausführungsbeispiele sind in den beigefügten Figuren 1, 2 gezeigt, von welchen in Fig. 3a die Drehklappe vergrößert und in Fig. 3b die Ansicht X (aus Fig. 3a) auf die Drehklappe dargestellt ist. Von einem dritten, lediglich prinzipiell dargestellten Ausführungsbeispiel zeigt Fig. 4 einen Teilschnitt durch eine erfindungsgemäße Ansaugluftführung in einem Kraftfahrzeug, nämlich insbesondere den Luft-Beruhigungsraum, sowie Fig. 5 die Ansicht X aus Fig. 4.

In den Fig. 1, 2 dargestellt ist jeweils ein in seinem grundsätzlichen Aufbau übliches Ansaugluftfilter 1 einer Kraftfahrzeug-Brennkraftmaschine, das einen im Frontbereich des nicht gezeigten Kraftfahrzeuges mündenden Ansaugschnorchel 2 aufweist. Die der ebenfalls nicht dargestellten Brennkraftmaschine zuzuführende Ansaugluft gelangt somit über diesen Ansaugschnorchel 2 in das Ansaugluftfilter 1, wird dort einer Filterung unterworfen und wird schließlich über einen Austrittsstutzen 3, der Bestandteil des Ansaugluftfilters 1 ist und an den sich ein nicht gezeigter Luftführungsschlauch anschließt, der Brennkraftmaschine zugeführt.

Geodätisch unten liegend besitzt das Ansaugluftfilter 1 wie üblich eine einen Luft-Beruhigungsraum 4 bildende Rohluftschale 5, in die oberhalb des Beruhigungsraumes 4 ein geeignetes Filterelement 6 eingehängt ist. Nach oben hin abgeschlossen wird das Ansaugluftfilter 1 durch die sog. Reinluftschale 7, die auf die Rohluftschale 5 aufgesetzt ist und in die üblicherweise das Filterelement 6 ein Stück weit hineinreicht. Dieses letztere Detail ist jedoch für die Erfindung unerheblich, so daß in diesem Bereich das Ansaugluftfilter 1 auch nicht geschnitten dargestellt ist. Im Schnitt dargestellt ist jedoch die Rohluftschale 5 mit dem hierin mündenden Ansaugschnorchel 2 sowie mit der in einer Wand der Rohluftschale 5 vorgesehenen erfindungsgemäßen Drehklappe 8.

Beim Ausführungsbeispiel nach Fig. 1 ist diese Drehklappe 8 in einer sich geodätisch von unten nach oben erstreckenden Wand 9 der Rohluftschale 5 bzw. des Luft-Beruhigungsraumes 4 vorgesehen. Dabei ist diese Drehklappe 8 mit ihrem Führungsgehäuse 10 in eine geeignete Aussparung 11 in der Wand 9 eingesetzt, wobei diese Aussparung 11 auch als Durchtrittsöffnung 11 bezeichnet werden kann. Das Führungsgehäuse 10 trägt eine eine Drehachse 12 für die Drehklappe 8 bildende Welle 12'. Durch diese Welle 12' bzw. durch die Drehachse 12 wird die Drehklappe 8 in zwei sog. Flügel 8a, 8b unterteilt. Wie durch Pfeile 13 dargestellt, kann die Drehklappe 8 ausgehend von der gezeigten Position um die Drehachse 12 verschwenkt werden, wobei sich der untere Flügel 8a bezüglich des Beruhigungsraumes 4 nach außen bewegt, während der obere Flügel 8b nach innen, d. h. in den Beruhigungsraum 4 hineingeschwenkt wird. Nach Ausführung dieser Schwenkbewegung ist die Aussparung bzw. Durchtrittsöffnung 11 geöffnet.

Hier ist die Drehklappe 8 ihrer üblichen Schließstellung dargestellt, in welcher sie durch ein als Schenkelfeder ausgebildetes Federelement 14, das sich einerseits am Flügel 8a und andererseits am Führungsgehäuse 10 abstützt, gehalten wird. Die Aussparung 11 (bzw. Durchtrittsöffnung 11) in der Rohluftschale 5 ist somit dicht verschlossen. Gelangt nun über den Ansaugschnorchel 2 ein Schwall von Spritzwasser in den Beruhigungsraum 4, so sammelt sich dieses Wasser im unteren Bereich dieses Beruhigungsraumes 4 an und übt somit einen Druck auf den Flügel 8a aus. Dies bewirkt, daß die Drehklappe 8 gemäß Pfeilrichtung 13 verschwenkt wird, d. h. der Flügel 8a bewegt sich nach außen, während gleichzeitig der Flügel 8b nach innen verschwenkt wird. Nunmehr kann gemäß Pfeilrichtung 15 über die untere Hälfte der jetzt geöffneten Aussparung/Durchtrittsöffnung 11 das Spritzwasser, das sich im Beruhigungsraum 4 angesammelt hatte, abfließen, während über den oberen im Bereich des Flügels 8b liegenden Abschnitt der Aussparung 11 gemäß Pfeilrichtung 16 ein Umgebungsluftstrom in den Luft-Beruhigungsraum 4 gelangen kann.

In besonders vorteilhafter Weise übernimmt die Drehklappe 8 somit zwei Funktionen. Zum einen ist sichergestellt, daß beispielsweise Wasser aus dem Beruhigungsraum 4 entfernt werden kann, und daß gleichzeitig Ansaugluft für die Brennkraftmaschine in den Beruhigungsraum 4 einströmen kann, was beispielsweise dann erforderlich ist, wenn das Kraftfahrzeug eine große und tiefe Pfütze durchfahren soll und über den Ansaugschnorchel 2 über einen längeren Zeitraum Wasser in die Rohluftschale 5 gelangt. Wie ersichtlich befindet sich nämlich die Drehklappe 8 und dabei insbesondere der Flügel 8b geodätisch oberhalb der Eintrittsöffnung des Ansaugschnorchels, so daß beim Durchfahren auch einer tiefen Pfütze keine Gefahr besteht, daß über die offene Aussparung 11 ebenfalls Wasser in das Ansaugluftfilter 1 bzw. in den Beruhigungsraum 4 gelangt. Zudem befindet sich das Ansaugluftfilter 1 zumeist an einer relativ geschützten Stelle innerhalb des Motorraumes des Kraftfahrzeuges, so daß im Bereich dieser Drehklappe 8 auch bei ungünstigen Bedingungen garantiert kein Spritzwasser anzutreffen ist, welches gemäß Pfeilrichtung 16 in die Rohluftschale 5 eindringen könnte.

Beim Ausführungsbeispiel nach Fig. 2 - bei dem gleiche Bauelemente mit gleichen Bezugsziffern versehen sind - ist die Drehklappe 8 ebenfalls mit ihrem Führungsgehäuse 10 in einer Aussparung 11 in einer Wand 9' der Rohluftschale 5 angeordnet, jedoch handelt es sich hier bei der Wand 9' um die untere Begrenzungswand der Rohluftschale 5. Insofern könnte sich ein Spritzwasser-Schwall, der über den Ansaugschnorchel 2 in den Beruhigungsraum 4 gelangt, zu gleichen Teilen auf den beiden Flügeln 8a, 8b der Drehklappe 8 niederlegen, wodurch ein selbsttätiges Öffnen der Drehklappe 8 nicht erfolgen würde. Aus diesem Grunde ist der nach innen schwenkbare Flügel 8b der Drehklappe 8 hier gegen eine mögliche Ansammlung von beispielsweise Spritzwasser abgeschottet. Ausgebildet ist diese Abschottung hier in Form eines an die Abmessungen des Flügels 8b angepaßten Stutzens 17', der aus mehreren sog. Trennwänden 17 aufgebaut sein kann, jedoch kann abweichend hiervon im einfachsten Fall auch eine einzige Trennwand 17 zur Abschottung des nach innen schwenkbaren Flügels 8b ausreichend sein. Wie ersichtlich ist dabei der Stutzen 17' mit seiner Trennwand bzw. seinen Trennwänden 17 am Führungsgehäuse 10 der Drehklappe 8 befestigt, bzw. das Führungsgehäuse 10 stellt ein entsprechend geformtes Kunststoff-Spritzgußteil mit angeformtem Stutzen 17' bzw. angeformten Trennwänden 17 dar. Gelangt nun beispielsweise der bereits mehrfach erwähnte Spritzwasser-Schwall in die Rohluftschale 5, so sammelt sich dieses Wasser u. a. auf dem Flügel 8a der Drehklappe 8 an und bewirkt aufgrund seiner Schwerkraft, daß diese Drehklappe 8 öffnet. Gemäß den Pfeilen 13 wird somit wieder der Flügel 8a nach außen geschwenkt, während sich der Flügel 8b nach innen - in den Beruhigungsraum 4 hinein - bewegt. Gemäß Pfeilrichtung 15 kann somit das angesammelte Spritzwasser abfließen, während gemäß Pfeilrichtung 16 Ansaugluft - ohne zusätzliches Spritzwasser - in die Rohluftschale 5 des Ansaugluftfilters 1 gelangen kann. Ist schließlich sämtliches Spritzwasser aus der Rohluftschale 5 abgelaufen, so wird die Drehklappe 8 durch das Federelement 14 wieder in ihre bildlich dargestellte Schließstellung gebracht und in dieser gehalten, so daß dann die Ansaugluft wieder wie üblich über den Ansaugschnorchel 2 in das Ansaugluftfilter 1 gelangt.

Beide bislang beschriebenen Ausführungsbeispiele nutzen das gleiche Prinzip, nämlich daß beispielsweise Spritzwasser, das in die Rohluftschale 5 des Ansaugluftfilters gelangt, durch seine Schwerkraft die Drehklappe 8 derart öffnet, daß zum einen das Spritzwasser gemäß Pfeilrichtung 15 abfließen kann und zum anderen gleichzeitig ein Umgebungsluftstrom gemäß Pfeilrichtung 16 zugeführt werden kann. Insofern ist es wesentlich, daß die Drehklappe 8 in einer Wand 9 bzw. 9' eines sog. Luft-Beruhigungsraumes 4 in der Ansaugluftführung der Brennkraftmaschine vorgesehen ist. Nur hierdurch kann nämlich die Schwerkraft beispielsweise des eindringenden Spritzwassers voll zur Geltung kommen. In diesem Zusammenhang sei darauf hingewiesen, daß anstelle des Spritzwassers selbstverständlich auch andere Fremdstoffe, die in die Rohluftschale 5 des Ansaugluftfilters 1 gelangen, auf die gleiche Weise wieder aus der Rohluftschale 5 entfernt werden können. Beispielshalber genannt seien als derartige Fremdstoffe Unmengen von Sand oder Schnee, die ansonsten die Rohluftschale 5 sowie den Ansaugschnorchel 2 blockieren würden. Stets ist sichergestellt, daß sich im Luft-Beruhigungsraum 4 diese sog. Fremdstoffe - eben beispielsweise Wasser, Schnee oder Sand - von der eigentlichen Luftströmung trennen, sich unter Schwerkrafteinfluß absetzen und hierbei durch ihr Gewicht derart auf den nach außen schwenkbaren Flügel 8a der Drehklappe 8 einwirken, daß diese Drehklappe 8 geöffnet wird und diese Fremdstoffe gemäß Pfeilrichtung 15 abgeführt werden.

Aus der Fig. 3a (dies ist eine Vergrößerung im Bereich der Drehklappe 8 aus Fig. 1) sowie aus der Fig. 3b (dies ist die Ansicht X aus Fig. 3a) wird der Aufbau der Drehklappe 8 mit ihrem Führungsgehäuse 10 noch besser ersichtlich. Zur Abdichtung weist das Führungsgehäuse 10 einen umlaufenden Steg 19 auf, an dem die hier rechtwinkelig bzw. quadratisch ausgebildete Drehklappe 8 mit den Rändern der Flügel 8a, 8b unter Zwischenlage eines auf den Rändern befestigten Dichtelementes 20 anliegt.

In Fig. 3b erkennt man ferner die Anordnung des als Schenkelfeder ausgebildeten Federelementes 14, das sich einerseits am Führungsgehäuse 10 und andererseits an der Außenseite des Flügels 8a abstützt, wodurch die Drehklappe 8 üblicherweise in ihrer Schließposition gehalten wird. Die Federkraft des Federelementes 14 ist dabei derart dimensioniert, daß bei Ansammlung von Fremdstoffen, insbesondere Wasser auf der Innenseite des Flügels 8a das beschriebene Öffnen der Drehklappe 8 gemäß Pfeilrichtung 13 erfolgt.

Beim Ausführungsbeispiel nach Fig. 2 ist zusätzlich noch eine alternative Gestaltung des Stutzens 17' strichliert dargestellt. Hierbei ist die der Abschottung des Flügels 8b gegen eine mögliche Ansammlung von Fremdstoffen dienende Trennwand 17 als Strömungsauslauftrichter 17" ausgebildet, um immer dann, wenn bei geöffneter Drehklappe 8 ein Umgebungsluftstrom 16 in die Rohluftschale 5 gelangt, günstige Einströmverhältnisse zu haben. Bei beiden bislang beschriebenen Ausführungsbeispielen ist zusätzlich in der tiefsten Stelle der Rohluftschale 5 noch ein sog. Schnüffelventil 18 vorgesehen, über welches noch geringe Restmengen von Spritzwasser ablaufen können.

Im Folgenden wird das dritte Ausführungsbeispiel nach den Figuren 4, 5, erläutert:
In einem ansonsten nicht näher dargestellten Motorraum 21 eines Kraftfahrzeuges, der nach oben hin durch eine Motorhaube 22 und nach vorne durch eine Stirnwand 36 begrenzt wird, ist u. a. ein Kühler 23 angeordnet, vor dem sich ein Luftsammelraum 24 befindet. Aus diesem Luftsammelraum 24 wird nicht nur der Kühler 23 mit Kühlluft versorgt, sondern gleichzeitig die Ansaugluft für die das Kraftfahrzeug antreibende, im Motorraum 21 angeordnete, jedoch nicht dargestellte Brennkraftmaschine abgezweigt. Hierzu ist oberhalb des Kühlers 23 ein Abzweigkanal 25 vorgesehen.

Dieser Abzweigkanal 25 mündet über eine Zuströmöffnung 26 in einem sog. Luft-Beruhigungsraum 4, der weiterhin eine Abströmöffnung 28 aufweist, an die sich ein Ansaugkanal 29 (vgl. Fig. 5) anschließt, der letztendlich zur Sauganlage der Brennkraftmaschine führt. Die Zuströmöffnung 26 sowie die Abströmöffnung 28 sind dabei bezüglich des Beruhigungsraumes 4 praktisch soweit als möglich voneinander beabstandet angeordnet. Wie Fig. 5 zeigt, liegt die Zuströmöffnung 26 am linken Ende und die Abströmöffnung 28 am rechten Ende des sich quer im Motorraum 21, d. h. quer zur Fahrzeuglängsachse erstreckenden Beruhigungsraumes 4.

Der Luft-Beruhigungsraum 4 weist Außen-Wände 9 auf, von denen eine eine Durchtrittsöffnung 11 besitzt. Diese Durchtrittsöffnung 11 ist üblicherweise von einer Drehklappe 8 verschlossen, so daß die über die Zuströmöffnung 26 herangeführte Ansaugluft auch sicher wieder über die Abströmöffnung 28 abgeführt wird. Dabei befindet sich die Durchtrittsöffnung 11 in derjenigen Außenwand 9 mit der größten Fläche, die sowohl einen nahe der Zuströmöffnung 26 als auch einen nahe der Abströmöffnung 28 liegenden Flächenabschnitt besitzt. Für die im folgenden erläuterte Funktion der Durchtrittsöffnung 11 sowie der Drehklappe 8 ist es dabei vorteilhaft, wenn die Durchtrittsöffnung 11 bezüglich des Beruhigungsraumes geodätisch untenliegend vorgesehen ist.

Die Drehklappe 8 ist um eine schräg durch diese Drehklappe verlaufende Drehachse 12 verdreh- bzw. verschwenkbar. Da die Drehachse 12 schräg durch die Drehklappe 8 verläuft - beim hier gezeigten Ausführungsbeispiel ist die Drehklappe 8 in etwa rechtwinkelig und die Drehachse 12 deckt sich mit der Diagonalen dieses Rechteckes -, werden zwei sog. Drehklappen-Flügel 8a, 8b gebildet. Die Drehklappe 8 ist dabei über ihre Drehachse 12 derart gelagert, daß bei einer Verschwenkung dieser Drehklappe 8 der eine Drehklappen-Flügel 8a gemäß Pfeilrichtung 13a nach außen schwenkbar ist, während der andere Drehklappen-Flügel 8b gemäß Pfeilrichtung 8b nach innen in den Beruhigungsraum 4 hinein geschwenkt wird. Dabei ist die Anordnung so getroffen, daß der Drehklappen-Flügel 8a, der gemäß Pfeilrichtung 13a nach außen verschwenkt wird, seinen Flächenschwerpunkt FSₐ in der Nähe der Zuströmöffnung 26 hat, während der Flächenschwerpunkt FS_{b} des Drehklappen-Flügels 8b, der gemäß Pfeilrichtung 13b nach innen schwenkbar ist, in der Nähe der Abströmöffnung 28 liegt (vgl. Fig. 5).

Gelangt über den Abzweigkanal 25 - wie dies die Regel sein sollte - lediglich ein Frischluftstrom in den Luft-Beruhigungsraum 4, so bleibt die Drehklappe 8 unter Einwirkung eines später noch kurz erläuterten Federelementes 14 in ihrer in Fig.4 dargestellten, die Durchtrittsöffnung 11 verschließenden Position. Wie eingangs erläutert, kann unter Extremsituationen jedoch ebenso ein Schwall von Spritzwasser in den Luftsammelraum 24 und somit auch in den Abzweigkanal 25 gelangen. Dieses Spritzwasser gelangt dann über die Zuströmöffnung 26 in den Luft-Beruhigungsraum 4 und trifft dort - ggf. immer noch schwallartig - insbesondere auf den Drehklappen-Flügel 8a auf, da sich dessen Flächenschwerpunkt FSₐ nahe der Zuströmöffnung 26 befindet. Verstärkt wird dieser Effekt, daß in den Beruhigungsraum 4 eindringendes Spritzwasser insbesondere auf den Drehklappen-Flügel 8a auftrifft, auch dadurch, daß die Zuströmöffnung 26 selbst kanalartig ausgebildet und mit ihrer Mündung zum naheliegenden Drehklappen-Flügel 8a hin ausgerichtet ist.

Nachdem nun dieses gegenüber einem reinen Ansaugluftstrom doch deutlich schwerere Spritzwasser insbesondere auf den Drehklappen-Flügel 8a auftrifft, bewirkt der hierdurch wirkende Bewegungsimpuls ein Verschwenken der Drehklappe 8 um ihre Drehachse 12, d. h. der Drehklappen-Flügel 8a wird gemäß Pfeilrichtung 13a nach außen bewegt. Auf diese Weise wird das Spritzwasser sicher und selbsttätig über die nunmehr offene Durchtrittsöffnung 11 aus dem Luft-Beruhigungsraum 4 abgeführt. Da gleichzeitig der Drehklappen-Flügel 8b nach innen verschwenkt wird, kann über diesen - vorteilhafterweise geodätisch höher liegenden - nunmehr ebenfalls geöffneten Bereich der Durchtrittsöffnung 11 ein Ansaug-Luftstrom, der frei von Spritzwasser ist, in den Beruhigungsraum 4 hineingelangen. Wie ersichtlich, befindet sich nämlich der Luft-Beruhigungsraum 4 bzw. insbesondere dessen Durchtrittsöffnung 11 an einer derartigen Stelle innerhalb des Motorraumes 21, an der mit Sicherheit kein Spritzwasser anzutreffen ist. Hierzu ist der Luft-Beruhigungsraum 4 nämlich geodätisch so weit als möglich oben im Motorraum 21 angeordnet, wobei die Durchtrittsöffnung 11 auf der der Stirnwand 36 des Kraftfahrzeuges abgewandten Seite vorgesehen ist.

Die Drehklappe 8 übernimmt somit auch hier zwei Funktionen. Zum einen ist sichergestellt, das beispielsweise Wasser, aber auch andere Fremdstoffe, die in die Ansaugluftführung der Brennkraftmaschine gelangen, aus dem Beruhigungsraum 4 entfernt werden kann bzw. werden können, und daß gleichzeitig Ansaugluft für die Brennkraftmaschine in den Beruhigungsraum 4 einströmen kann, was beispielsweise dann erforderlich ist, wenn das Kraftfahrzeug eine große und tiefe Pfütze durchfahren soll und über den Luftsammelraum 24 über einen längeren Zeitraum Wasser in den Abzweigkanal 25 gelangt. Dabei werden zum Öffnen der Drehklappe 8 hier zwei Effekte genutzt, nämlich zum einen der dynamische Effekt, indem die über die Zuströmöffnung 26 in den Luft-Beruhigungsraum 4 eintretenden Fremdstoffe, insbesondere Wasser, vorrangig auf den nach außen verschwenkbaren Drehklappen-Flügel 8a trifft. Daneben wird aber auch der Schwerkrafteinfluß genutzt, indem sich diese Fremdstoffe bzw. Wasser, das in den Beruhigungsraum 4 eintritt, an dessen geodätisch tiefster Stelle ansammeln bzw. ansammelt und somit ebenfalls ein Verschwenken der Drehklappe 8 bewirken/bewirkt. Aus diesem Grunde befindet sich auch der Drehklappen-Flügel 8a geodätisch betrachtet unterhalb des Drehklappen-Flügels 8b. Zur Nutzung dieser beiden Effekte ist es auch wesentlich, daß die Drehklappe 8 in einer sich im wesentlichen geodätisch von unten nach oben erstreckenden Außenwand 9 des sog. Luft-Beruhigungsraumes 4 vorgesehen ist. Nur mit Hilfe eines derartigen Beruhigungsraumes 4 kann nämlich die Schwerkraft beispielsweise des eindringenden Spritzwassers (bzw. allgmein von Fremdstoffen) voll zur Geltung kommen. In diesem Zusammenhang ist es auch besonders vorteilhaft, wenn bezüglich des Beruhigungsraumes 4 die Abströmöffnung 28 soweit als möglich geodätisch oben liegend vorgesehen ist.

Bereits kurz angedeutet wurde ein Federelement 14, welches die Drehklappe 8 üblicherweise in der die Durchtrittsöffnung 11 verschließenden Position hält. Dieses Federelement 14 kann selbstverständlich verschiedenartig ausgebildet sein, besonders vorteilhaft ist es jedoch, wenn dieses Federelement 14 im Sinne einer Funktionsvereinigung gleichzeitig als Drehachse 12 wirkt. Hierzu kann dieses Federelement 14 beispielsweise als Torsions-Federstab ausgebildet sein. Jedoch kann dies sowie weitere Details insbesondere konstruktiver Art durchaus abweichend von den gezeigten Ausführungsbeispielen gestaltet sein, ohne den Inhalt der Patentansprüche zu verlassen.

## Patentansprüche

1. Ansaugluftführung für eine Brennkraftmaschine eines Kraftfahrzeuges mit einem Luftberuhigungsraum (4), insbesondere einer Rohluftschale (5) eines Ansaugluftfilters (1), wobei sich eine, üblicherweise in Schließstellung gehaltene Drehklappe (8) bei Ansammlung von Fremdstoffen, insbesondere Wasser, um eine Drehachse (12) öffnet,
dadurch gekennzeichnet, dass die Drehklappe (8) in einer Wand (9, 9') des Luftberuhigungsraumes (4) angeordnet ist und durch die Drehachse (12) zwei Flügel (8a, 8b) gebildet werden und der eine Flügel (8a) aus dem Luftberuhigungsraum (4) heraus und der andere Flügel (8b) in den Luftberuhigungsraum (4) hinein schwenkt.

2. Ansaugluftführung nach Anspruch 1,
dadurch gekennzeichnet, daß die Drehklappe (8) in einer sich geodätisch von unten nach oben erstreckenden Wand (9) des Beruhigungsraumes (4) vorgesehen ist.

3. Ansaugluftführung nach Anspruch 1 oder 2,
dadurch gekennzeichnet, daß der nach innen schwenkbare Flügel (8b) der Drehklappe (8) gegen eine mögliche Ansammlung von Fremdstoffen abgeschottet ist.

4. Ansaugluftführung nach Anspruch 3,
gekennzeichnet durch zumindest eine im Beruhigungsraum (4) vorgesehene Trennwand (17) zur Abschottung des nach innen schwenkbaren Flügels (8b).

5. Ansaugluftführung nach einem der vorangegangenen Ansprüche,
gekennzeichnet durch ein die Drehklappe (8) üblicherweise in Schließstellung haltendes Federelement (14).

6. Ansaugluftführung nach einem der vorangegangenen Ansprüche, wobei der Luft-Beruhigungsraum (4) eine Zuströmöffnung (26) sowie beabstandet von dieser eine Abströmöffnung (28) aufweist, und wobei in einer sich im wesentlichen geodätisch von unten nach oben erstreckenden Wand (9) des Beruhigungraumes (4) eine üblicherweise von der Drehklappe (8) verschlossene Aussparung oder Durchtrittsöffnung (11) vorgesehen ist,
dadurch gekennzeichnet, daß die schräg durch die Drehklappe (8) verlaufende Drehachse (12) die beiden Drehklappen-Flügel (8a, 8b) bildet, wobei derjenige Flügel (8a), dessen Flächenschwerpunkt (FSₐ) nahe der Zuströmöffnung (26) liegt, nach außen schwenkbar ist, während der andere Flügel (8b) mit dem Flächenschwerpunkt (FS_{b}) nahe der Abströmöffnung (28) nach innen schwenkt.

7. Ansaugluftführung nach Anspruch 6,
dadurch gekennzeichnet, daß die Zuströmöffnung (26) kanalartig ausgebildet und mit ihrer Mündung zum naheliegenden Drehklappen-Flügel (8a) hin ausgerichtet ist.

8. Ansaugluftführung nach Anspruch 6 oder 7,
dadurch gekennzeichnet, daß ein die Drehklappe (8) üblicherweise in der die Durchtrittsöffnung (11) verschließenden Position haltendes Federelement (14) als ein gleichzeitig die Drehachse (12) bildender Torsions-Federstab ausgebildet ist.

## Claims

1. An intake air guide for an internal combustion engine of a vehicle comprising an air plenum chamber (4), especially for a crude air plate (5) of an intake air filter (1), wherein a pivoted flap (8) normally held in the closed position rotates around an axis of rotation (12) in response to an accumulation of foreign substances, especially water,
characterised in that the pivoted flap (8) is disposed in a wall (9, 9') of the plenum chamber (4) and two wings (8a, 8b) are formed by the axis of rotation (12) and one wing (8a) swings outwards from the plenum chamber (4) and the other wing (8b) swings inwards into the plenum chamber (4).

2. An intake air guide according to claim 1,
characterised in that the pivoted flap (8) is provided in a geodetically upward extending wall (9) of the plenum chamber (4).

3. An intake air guide according to claim 1 or claim 2,
characterised in that the inwardly swinging wing (8b) of the pivoted flap (8) is protected by a bulkhead against a possible accumulation of foreign substances.

4. An intake air guide according to claim 3,
characterised by at least one partition (17) in the plenum chamber (4), as a bulkhead for the inwardly swinging wing (8b).

5. An intake air guide according to any of the preceding claims,
characterised by a spring element (14) which normally holds the pivoted flap (8) in the closed position.

6. An intake air guide according to any of the preceding claims, wherein the plenum chamber (4) has an inflow opening (26) and an outflow opening (28) spaced therefrom and wherein a recess or passage opening (11) normally closed by the pivoted flap (8) is provided in a geodetically substantially upwardly extending wall (9) of the plenum chamber (4),
characterised in that the axis of rotation (12), which extends obliquely through the pivoted flap (8), forms the two wings (8a, 8b) of the pivoted flap, and that wing (8a) whose centroid (FSₐ) is near the inflow opening (26) swings outwards whereas the other wing (8b), whose centroid (FS_{b}) is near the outflow opening (28), swings inwards.

7. An intake air guide according to claim 6,
characterised in that the inflow opening (26) is in the form of a duct or port and its mouth is directed towards the rear wing (8a) of the rotary flap.

8. An intake air guide according to claim 6 or claim 7,
characterised in that a spring element (14) normally holding the pivoted flap (8) in the position closing the passage opening (11) is in the form of a torsion spring rod which also embodies the axis of rotation (12).

## Revendications

1. Conduite d'aspiration d'air de moteur à combustion interne de véhicule automobile comportant une chambre de stabilisation d'air (4), notamment une coquille d'entrée d'air (5) d'un filtre à air d'aspiration (1),
un volet pivotant (8), normalement maintenu en position de fermeture, s'ouvrant sous l'effet de l'accumulation de corps étrangers, notamment d'eau, en pivotant autour d'un axe (12),
caractérisée en ce que
le volet pivotant (8) est installé dans une paroi (9, 9') de la chambre de stabilisation d'air (4) et l'axe de rotation (12) forme deux ailes de volet (8a, 8b), l'aile (8a) sortant de la chambre de stabilisation d'air (4) et l'autre aile (8b) pénétrant par basculement dans la chambre de stabilisation d'air (4).

2. Conduite d'aspiration d'air selon la revendication 1,
caractérisée en ce que
le volet pivotant (8) est prévu dans la paroi (9) de la chambre de stabilisation (4) qui s'étend de bas en haut.

3. Conduite d'aspiration d'air selon l'une quelconque des revendications 1 ou 2,
caractérisée en ce que
l'aile (8b) du volet (8) qui bascule vers l'intérieur est protégée contre toute accumulation de corps étrangers.

4. Conduite d'aspiration d'air selon la revendication 3,
caractérisée en ce qu'
au moins une cloison (17) est prévue dans la chambre de stabilisation (4) pour protéger l'aile (8b) basculant vers l'intérieur.

5. Conduite d'aspiration d'air selon l'une quelconque des revendications précédentes,
caractérisée par
un élément à ressort (14) maintenant normalement le volet pivotant (8) en position de fermeture.

6. Conduite d'aspiration d'air selon l'une quelconque des revendications précédentes, dans laquelle la chambre de stabilisation d'air (4) comporte un orifice d'alimentation (26) et, à une certaine distance de celui-ci un orifice de sortie (28), tandis que la paroi (9) de la chambre de stabilisation, qui s'étend principalement de bas en haut, comporte un passage ou découpe (11) normalement fermé par le volet pivotant (8),
caractérisée en ce que
l'axe de rotation (12), qui traverse en biais le volet pivotant (8), forme deux ailes de volet (8a, 8b), l'aile de volet (8a), dont le centre de gravité surfacique (FSₐ) est proche de l'orifice d'alimentation (26), pivote vers l'extérieur alors que l'autre aile de volet (8b), dont le centre de gravité surfacique (FS_{b}) est proche de l'orifice de sortie (28), bascule vers l'intérieur.

7. Conduite d'aspiration d'air selon la revendication 6,
caractérisée en ce que
l'orifice d'alimentation (26) est en forme de canal et son embouchure est dirigée vers l'aile de volet pivotant (8a) la plus proche.

8. Conduite d'aspiration d'air selon l'une quelconque des revendications 6 ou 7,
caractérisée par
un élément à ressort (14) qui maintient le volet pivotant (8) normalement dans une position fermant le passage (11), cet élément à ressort étant une tige élastique de torsion constituant en même temps l'axe de rotation (12).
